# FASCICULE DE BREVET EUROPEEN

(11) **EP 1 462 554 B1**
(45) Date de publication et mention de la délivrance du brevet: **18.04.2007**
(21) Numéro de dépôt: 04100892.1
(22) Date de dépôt: 05.03.2004
(51) Int. Cl.: D04B 1/24

(54) **Procédé pour la réalisation d'un article textile tridimensionnel comportant au moins une ouverture sur l'une de ses faces, et article textile tridimensionnel obtenu par la mise en oeuvre de ce procédé**
Verfahren zur Herstellung eines dreidimensionalen textilen Artikels mit mindestens einer an einer der Seiten angebrachteten Öffnung, und nach diesem Verfahren erhaltener dreidimensionaler textiler Artikel
Method for making a three-dimensional textile article comprising at least one opening in one of its sides, and three-dimensional textile article made according to this method

(30) Priorité: 25.03.2003 FR 0303607
(43) Date de publication de la demande: 29.09.2004
(73) Titulaire: INSTITUT FRANCAIS DU TEXTILE ET DE L'HABILLEMENT, 69130 Ecully (FR)
(72) Inventeur: LARIVIERE, André, 10300, SAINTE SAVINE (FR); SAMUEL, Guy, 10390, VERRIERES (FR)
(74) Mandataire: Vuillermoz, Bruno

(56) Documents cités:
- EP-A- 0 498 633
- WO-A-01/36729
- DE-A- 3 937 406
- FR-A- 2 469 884
- US-A- 3 531 952
- US-A- 4 548 057

## Description

L'invention concerne un procédé destiné à réaliser un article textile tridimensionnel comportant au moins une ouverture au niveau de sa face-latérale. Elle concerne également les articles textiles tridimensionnels obtenus par ce procédé.

De nombreux articles textiles, notamment dans le domaine de l'habillement, mais également dans des domaines plus spécifiques, tels que celui de la protection des personnes, présentent une ou plusieurs ouvertures, propres, par exemple à permettre de libérer un passage pour les yeux, le nez, la bouche, etc.

On rencontre par exemple des cagoules, donc tridimensionnelles, présentant typiquement trois ouvertures, deux pour les yeux et une pour la bouche, susceptibles d'être utilisées comme vêtement de protection anti-feu sous un casque, utilisables par les pompiers ou dans le domaine militaire.

Ce type de cagoule est destiné prioritairement à protéger la tête, le cou, et quelque fois la partie supérieure du torse.

A ce jour, ce type de vêtement de protection existe, mais est traditionnellement réalisé par assemblage de la face antérieure, munie d'ouvertures découpées et ourlées, à une face postérieure, exempte quant à elle d'ouvertures. Cet assemblage est le plus souvent réalisé par couture. Indépendamment de l'aspect esthétique, ces coutures présentent plusieurs inconvénients. Le document DE-A-39 37 406 décrit une cagoule présentant une ouverture dont les bords latéraux, pris selon le sens de chaîne, sont constitués en deux moitiés et sont réunis au moyen d'une chaînette tricotée.

Tout d'abord et surtout, ces coutures génèrent des raideurs, des surépaisseurs, donc des irritations, sources de gêne pour l'utilisateur, affectant de manière significative son confort. Il convient en effet de rappeler, que pour un grand nombre d'applications, de tels vêtements se portent très près du corps, voire même épousant intimement le corps, ou les parties du corps qu'ils sont destinés à protéger.

Ensuite, les coutures constituent des zones de moindre résistance, de sorte que l'on observe le plus souvent une détérioration de l'article en question à partir desdites coutures, et créant ainsi autant de zones de non-protection à ce niveau.

L'objet de l'invention est justement de s'affranchir de ces inconvénients. Elle propose, pour les surmonter, de réaliser un article textile tridimensionnel, exempt de toute couture. Si les articles textiles tridimensionnels existent déjà, voire par exemple le document FR-A-2 469 884, en revanche la réalisation d'ouvertures latérales en leur sein n'est pas réalisable automatiquement lors de l'étape même de fabrication dudit article.

Ainsi, dans le document précité, une structure tubulaire est tout d'abord réalisée, puis, lors de l'étape suivante, une découpe est effectuée, correspondant à la forme souhaitée de la ou des ouvertures à réaliser. Il convient ensuite de reprendre les bords de cette ou de ces ouvertures, afin d'éviter leur démaillage. En d'autres termes, la réalisation d'un tel article nécessite au moins trois opérations successives, engendrant outre une perte de temps, également un coût de fabrication relativement important, compte tenu du personnel à mettre en oeuvre.

L'invention vise justement à s'affranchir de cette multiplicité d'étapes, en proposant un procédé permettant de réaliser simultanément et de manière automatique, la réalisation de l'article tridimensionnel en question, et celle de la ou des ouvertures dont on souhaite le munir.

Ce procédé pour la réalisation d'un article textile tridimensionnel, comportant au moins une ouverture à bords jointifs au niveau de sa face latérale, met en oeuvre un métier à tricoter dit « tricoteuse rectiligne », qui comporte une fonture avant et une fonture arrière. Il consiste à tricoter en permanence en déjaugé sur les deux fontures, c'est à dire qu'une aiguille sur deux dans chaque fonture participe réellement à la formation des mailles, les autres aiguilles n'intervenant que pour réaliser certaines opérations nécessaires à la réalisation de la ou des ouvertures. Ces fontures pouvant chevaler, comprennent des aiguilles actionnées par le passage d'un chariot et sélectionnées au moyen de dispositifs informatiques et électroniques. Ainsi, il consiste pour la réalisation des zones de l'article présentant la ou les ouvertures:
◆ à constituer la lisière inférieure de l'ouverture, par tricotage d'une chaînette sur un nombre déterminé d'aiguilles de la fonture qui travaille, fonture avant pour la réalisation de la ou des ouvertures sur la face avant ou fonture arrière pour la réalisation de la ou des ouvertures sur la face arrière, ce nombre étant fonction de la largeur souhaitée de l'ouverture à réaliser, ladite chaînette étant destinée à rendre indétricotable cette zone ;
◆ puis, à vider lesdites aiguilles en nombre déterminé de leur maille ;
◆ puis, à constituer les bords latéraux de l'ouverture en réalisant un tricotage semi-circulaire alternatif des aiguilles de ladite fonture qui travaille, autres que celles en nombre déterminé au niveau desquelles la chaînette a été tricotée, la hauteur desdits bords étant directement proportionnelle au nombre de rangées ainsi tricotées ;
◆ à reporter les mailles impaires correspondantes de la fonture qui ne travaille pas au niveau dudit nombre déterminé, augmenté d'une unité, d'aiguilles paires vides de la fonture qui travaille, après déplacement ou chevalement de l'une desdites fontures ;
◆ à introduire en deux temps, pour améliorer le caractère tricotable de l'opération, un fil de séparation sur les aiguilles impaires vides correspondant audit nombre déterminé augmenté d'une unité, d'aiguilles de la fonture qui travaille;
◆ à ramener à leur place les mailles impaires reportées sur la fonture qui ne travaille pas, de sorte que lesdites mailles et leur entre-mailles soient passées autour dudit fil de séparation, assurant de la sorte une liaison temporaire par l'intermédiaire de ce fil de séparation de la face avant avec la face arrière en vue d'exercer une traction vers le bas sur les mailles avant en formation ;
◆ à transférer après déplacement ou chevalement de l'une des fontures une boucle sur deux dudit fil de séparation sur la fonture qui ne travaille pas,
◆ à tricoter ensuite sur ces mailles alternées avant-arrière dudit fil de séparation la rangée appelée réseau en côte 1 et 1 déjaugé de la lisière supérieure de l'ouverture ;
◆ à réaliser en jersey arrière puis avant à la suite des mailles de lisière pour la consolidation et l'amélioration esthétique du réseau ;
◆ à reporter les mailles arrières du réseau sur la fonture qui travaille, afin de revenir en jersey déjaugé ou en point mousse ou en côte 1 et 1, afin que la partie supérieure de l'ouverture soit de même structure que les parties latérales et inférieure;
◆ à extraire ledit fil de séparation afin de libérer l'ouverture de la face avant de la face arrière.

Ce faisant, il devient possible d'obtenir en une seule opération un article textile, présentant une ou plusieurs ouvertures, dont les bords sont nets en sortie machine, et exempt de toute couture, ce que l'on ne savait faire à ce jour.

Selon l'invention, la forme des bords latéraux de la ou des ouvertures peut être rectiligne ou courbe, la réalisation de forme courbe étant alors réalisée par reports de mailles latéraux dans les deux sens gauche et droite.

En outre, dans le cadre de la réalisation d'une cagoule, d'un bonnet ou d'un article équivalent, le haut de celui-ci est réalisé par reports de mailles successifs, le tricotage se terminant sur une seule aiguille qu'au final on démaille afin de récupérer ledit article.

L'invention concerne également un article textile tridimensionnel obtenu par la mise en oeuvre de ce procédé comportant au moins une ouverture au niveau de sa face latétale. Il se caractérise en ce qu'il est exempt de toute couture dans le sens longitudinal comme dans le sens transversal, et en ce que la ou les ouvertures sont définis par des bords nets indémaillables, également exempt de tout fil de couture ou de reprise.
Plus spécifiquement, il se caractérise en ce que le bord inférieur de chacune des ouvertures présente une chaînette tricotée destinée à rendre indétricotables les mailles constituant la lisière desdites ouvertures.

La manière dont l'invention peut être réalisée, et les avantages qui en découlent, ressortiront mieux de l'exemple de réalisation qui suit, donné à titre indicatif et non limitatif à l'appui des figures annexées.
La figure 1 est une représentation schématique vue de face d'une cagoule conforme à l'invention, munie de trois ouvertures sur sa face avant.
La figure 2 est une représentation schématique selon les normes française G00-025/G00-29 d'un diagramme de fonctionnement des aiguilles d'une machine textile mise en oeuvre conformément au procédé de l'invention.

La description qui suit est plus particulièrement orientée vers la réalisation d'une cagoule munie de trois ouvertures, à finalité de protection notamment sous un casque. Il est cependant bien entendu que cette description n'est nullement restrictive, et que tout article textile tridimensionnel muni d'ouvertures à bords jointifs pourrait être réalisé au moyen du dispositif conforme à la présente invention.

Cette cagoule (1) présente typiquement trois parties, respectivement une partie inférieure (2), destinée à habiller tout ou partie du cou et de la partie supérieure du torse, et limitée par un bord franc inférieur (9) indémaillable, une zone médiane (3), comprenant le visage du menton au front, ainsi que les cotés et la partie arrière opposée, et une partie supérieure (4), correspondant sensiblement à la boîte crânienne.

La réalisation d'une telle cagoule commence par la partie inférieure (2), au sein d'une tricoteuse rectiligne à deux fontures à sélection d'aiguilles et report de mailles multidirectionnelles, pilotée par ordinateur, selon une technique de tricotage dite intégrale ou tridimensionnelle. Une telle tricoteuse rectiligne est par exemple commercialisée par la société SHIMA SEIKI sous la marque SWG FIRST 183 de jauge 12.

Tous les départs sont identiques et sont gérés en automatique par le logiciel intégré dans la tricoteuse.
Cependant deux méthodes permettent d'aboutir à deux modèles différents.

Selon une première forme de réalisation de l'invention, une méthode tubulaire est mise en oeuvre. Après un départ en réseau, afin d'obtenir un bord franc (9) indémaillable, on tricote à la continu, soit des liages base jersey, base côte, ou mailles retournées. Dans le cas du liage jersey, une structure particulière (telle que par exemple le point mousse) est tricotée sur quelques rangées à partir du réseau pour éviter les phénomènes de roulage du tricot lors du porter.

Selon une seconde forme de réalisation de l'invention, une méthode non tubulaire est mise en oeuvre. Dès le départ du modèle, le réseau est tricoté avec deux guides fils de façon à séparer les éléments devant et dos de la cagoule, matérialisant ainsi deux fentes diamétralement opposées. Cette forme particulière de réalisation permet d'aboutir à un produit épousant mieux les épaules du porteur.

La suite des opérations est similaire à la méthode tubulaire, à savoir tricotage en continu et successivement sur les fontures avant et arrière, que ce soit en jersey, ou en cote 1 et 1, et utilisation de diminutions ou d'augmentations pour adapter l'article aux formes à habiller.

La zone médiane (3) est pourvue de trois ouvertures (6, 7, 8) au niveau du visage, et destinées à venir se positionner à l'aplomb des yeux et de la bouche, lorsque la cagoule est portée. Dans l'exemple décrit, chacune des ouvertures est de forme rectangulaire, définies respectivement par un bord inférieur (6', 7', 8'), deux bords latéraux (6", 7", 8"), et un bord supérieur (6"', 7"',8"').

Il va être maintenant décrit le procédé particulier conforme à l'invention, permettant de réaliser ces ouvertures. Afin de ne pas compliquer inutilement la description, la réalisation d'une seule ouverture va être décrite, en relation avec la figure 2. Celle-ci illustre comme déjà dit le fonctionnement des aiguilles de la tricoteuse rectiligne mise en oeuvre.

Tout d'abord, pour la constitution des zones de la cagoule exemptes sur toute leur périphérie d'ouverture, le procédé conforme à l'invention consiste à tricoter en déjaugé sur les deux fontures. En d'autres termes, une aiguille sur deux participe effectivement à la réalisation de ces zones. Les autres aiguilles ne sont utilisées que pour la réalisation de zones de transition, et notamment lors de la constitution des ouvertures.

On a illustré selon les normes NF G00-025/G00-29 sur les lignes 1 et 2 de la figure 2 la fin du tricotage en déjaugé sur les deux fontures de la machine, d'un jersey tubulaire de x aiguilles de largeur. Seules les aiguilles impaires ont par exemple été utilisées sur la fonture arrière ligne 1 et sur la fonture avant ligne 2.

Puis sur un nombre déterminé N d'aiguilles de la fonture qui travaille, et en l'espèce la fonture avant, (dans l'exemple décrit N = 8), correspondant à la largeur l souhaitée de l'ouverture sur la face avant, on tricote une chaînette. Cette chaînette est destinée à relier entre elles les mailles de la rangée des N aiguilles, afin de rendre indétricotable cette zone de la rangée, et qui constitue donc la lisière ou bord inférieur (6', 7', 8') de l'ouverture en question.

Les N aiguilles sont alors vidées de leur maille, ainsi que cela a été représenté sur la ligne non numérotée de la figure 2. C'est ainsi que, au sein de cette figure, les points représentant les N aiguilles qui viennent d'être vidées, les boucles simulent les mailles en attente sur les aiguilles de la fonture avant et de la fonture arrière du jersey tubulaire de largeur x au départ du produit, et les traits verticaux représentent les aiguilles de deux fontures non utilisées puisque l'on tricote en déjaugé.

On procède alors à la constitution des bords latéraux (6", 7", 8") de l'ouverture en question. Pour ce faire, on réalise un tricotage semi-circulaire alternatif des aiguilles de ladite fonture, autres que les N aiguilles au niveau desquelles la chaînette a été tricotée. La hauteur desdits bords est directement proportionnelle au nombre de rangées ainsi tricotées (ligne 3 à 8).
Ce faisant, on obtient un tube ouvert sur une face.

Si l'ouverture a été représentée sous forme rectangulaire, il est bien évidemment possible de réaliser des bords latéraux courbés, dans un sens ou dans l'autre, par des reports de mailles latéraux dans les deux sens.

Les opérations suivantes concernent la réalisation de la lisière ou bord supérieur (6"', 7"', 8"') de l'ouverture. La difficulté en tricotage est de redémarrer un article sur une aiguille vide. La méthode décrite permet d'effectuer ce redémarrage sans utiliser de dispositifs annexes, tels que peignes attracteurs, platines, etc. Le bord ainsi constitué est ainsi parfaitement indémaillable et indétricotable. On procède donc pour la reprise du réseau, à la toute première rangée de mailles du bord supérieur de l'ouverture, à l'insertion d'un fil de séparation, ledit fil de séparation remplissant deux fonctions :
- permettre le redémarrage sur aiguilles vides de la première rangée de mailles du bord supérieur de l'ouverture pour son accrochage sur la face arrière ;
- et, à l'issue du tricotage de l'article, permettre par son élimination la libération du bord supérieur de l'ouverture.

Ainsi (ligne 9 figure 2), on reporte les mailles impaires de la fonture arrière au niveau des N+1 aiguilles paires de la fonture avant, par déplacement ou chevalement de l'une desdites fontures.

Puis, on introduit en deux temps pour fiabiliser l'opération un fil de séparation sur les aiguilles impaires vides correspondant aux N + 1 aiguilles (ligne 10 et 11 figure 2).

Ce fil de séparation est par exemple en polyamide.

On ramène à leur place par un report d'avant sur arrière les N + 1 mailles impaires de la fonture arrière précédemment reportées, de sorte que lesdites mailles sont passées autour dudit fil de séparation. On assure de la sorte une liaison des aiguilles de la face avant possédant le fil de séparation dans leur bec, avec les mailles de la face arrière. (lignes 12 et 13 figure 2). En d'autres termes, on assure ainsi une liaison temporaire, par l'intermédiaire de ce fil de séparation, de la face avant avec la face arrière. Ce faisant, il va être possible d'assurer un tirage vers le bas pour réaliser sur des aiguilles vide la première rangée de mailles ou réseau du bord supérieur de l'ouverture.

Cette liaison rend alors possible le redémarrage du tricotage sur les N aiguilles vides, grâce au tirage et à la traction vers le bas et l'accompagnement que l'on pourra exercer sur les futures mailles avant en formation, par l'intermédiaire des mailles de la face arrière tricotées simultanément.

Pour ce faire, on reporte de la fonture avant sur la fonture arrière une boucle sur deux (ligne 14 figure 2) dudit fil de séparation, les autres boucles restant sur l'avant. On aboutit ainsi à une répartition alternative avant / arrière des boucles de ce fil, qui permet de tricoter dans la même configuration avec le fil de l'article, le réseau proprement dit en cote 1 et 1 (ligne 15 figure 2), une maille endroit (avant) étant suivie par une maille envers (arrière).

On consolide et on rend moins déformable le réseau par la réalisation d'un jersey arrière sur les mailles envers de la cote 1 et 1 (ligne 15 figure 2) et d'un jersey avant sur les mailles endroit (ligne 17 figure 2).

On reporte alors les mailles arrières du réseau sur la fonture avant, afin de revenir en jersey avant déjaugé (ligne 18 figure 2). Dans la mesure où l'on est dans une configuration déjaugé, le tricotage en cote 1 et 1 est possible, mais n'a pas été retenu dans l'exemple décrit.

Puis on retourne au tricotage en déjaugé sur les deux fontures de la machine d'un jersey tubulaire (lignes 19 et 20 figure 2).

A l'issue de la réalisation intégrale de la cagoule, le fil de séparation est extrait du tricot manuellement ou par traitement si ce fil est soluble ou fusible, afin de libérer l'ouverture de la face avant de la face arrière.

On aboutit ainsi à un article textile en une seule pièce sans couture d'assemblage, une cagoule en l'espèce, tridimensionnel, muni d'une ou de plusieurs ouvertures, et exempt de toute couture et donc de surépaisseur.

Compte tenu en outre de la multiplicité envisageable des matériaux constitutifs du tricot, cet article peut présenter diverses propriétés, et notamment être anti-feu. On utilise par exemple du para-aramide (marque déposée KERMEL), voire des fils complexes à effet retardant sur les flammes.

Il est en outre possible d'améliorer le confort de l'article textile, en incorporant un fil à comportement élastique soit par vanisage soit en âme d'un autre fil permettant une meilleure adaptabilité au corps humain.

En fonction du choix de la nature des fils ou du tricot, l'article peut présenter des propriétés de protection thermique, électromagnétique, électrostatique, ou bactériostatique ou déperlante ou de haute visibilité par exemple.

On conçoit dès lors tout l'intérêt de ce procédé et du produit en résultant, compte tenu des propriétés évoquées ci-dessus, mais en outre, en raison de sa simplicité de fabrication, et de la réduction des étapes nécessaires à sa mise en oeuvre.

## Revendications

1. Procédé pour la réalisation d'un article textile tridimensionnel (1), comportant au moins une ouverture (6, 7, 8) à bords jointifs au niveau de sa face-latérale, les bords ou lisières définissant ladite au moins une ouverture (6, 7, 8) étant opposés deux à deux et respectivement qualifiés de bords latéraux (6", 7", 8") et de bords inférieur (6', 7', 8') et supérieur (6"', 7"', 8"') mettant en oeuvre un métier à tricoter dénommé tricoteuse rectiligne à deux fontures, respectivement avant et arrière, ***caractérisé:***
• **en ce qu'**il consiste à tricoter en permanence en déjaugé sur les deux fontures, c'est à dire qu'une aiguille sur deux dans chaque fonture participe réellement à la formation des mailles, les autres aiguilles n'intervenant que pour réaliser certaines opérations nécessaires à la réalisation de la ou des ouvertures,
• et pour la réalisation des zones de l'article, présentant la ou les ouvertures, en ce qu'il consiste :
◆ à constituer la lisière inférieure (6', 7', 8') de l'ouverture (6, 7, 8), par tricotage d'une chaînette sur un nombre déterminé N d'aiguilles de la fonture qui travaille, ce nombre étant fonction de la largeur souhaitée de l'ouverture à réaliser, ladite chaînette étant destinée à rendre indétricotable cette zone ;
◆ puis, à vider lesdites N aiguilles de leur maille ;
◆ puis, à constituer les bords latéraux (6", 7", 8") de l'ouverture en réalisant un tricotage semi-circulaire alternatif des aiguilles de ladite fonture qui travaille, autres que les N aiguilles au niveau desquelles la chaînette a été tricotée, la hauteur desdits bords étant directement proportionnelle au nombre de rangées ainsi tricotées ;
◆ à reporter les mailles impaires correspondantes de la fonture qui ne travaille pas au niveau desdites N+1 aiguilles paires vides de la fonture qui travaille, après déplacement ou chevalement de l'une desdites fontures ;
◆ à introduire en deux temps un fil de séparation sur les aiguilles impaires vides correspondant audit nombre déterminé N+1 d'aiguilles de la fonture qui travaille ;
◆ à ramener à leur place les mailles impaires reportées sur la fonture qui ne travaille pas, de sorte que lesdites mailles et leurs entre-mailles soient passées autour dudit fil de séparation, assurant de la sorte une liaison temporaire par l'intermédiaire de ce fil de séparation de la face avant avec la face arrière en vue d'exercer une traction vers le bas sur les mailles avant en formation ;
◆ à transférer après déplacement ou chevalement de l'une des fontures une boucle sur deux dudit fil de séparation sur la fonture qui ne travaille pas,
◆ à tricoter ensuite sur ces mailles alternées avant-arrière dudit fil de séparation la rangée appelée réseau en côte 1 et 1 déjaugé de la lisière supérieure (6"', 7"', 8"') de l'ouverture;
◆ à réaliser en jersey arrière puis avant à la suite des mailles de lisière pour la consolidation et l'amélioration esthétique du réseau ;
◆ à reporter les mailles arrières du réseau sur la fonture qui travaille, afin de revenir en jersey déjaugé ou en point mousse ou en côte 1 et 1;
◆ à extraire ledit fil de séparation afin de libérer l'ouverture de la face avant de la face arrière.

2. Procédé pour la réalisation d'un article textile tridimensionnel selon la revendication 1, ***caractérisé* en ce que** la forme des bords latéraux (6", 7", 8") de la ou des ouvertures est rectiligne ou courbe, la réalisation de forme courbe étant alors réalisée par reports de mailles latéraux dans les deux sens.

3. Procédé pour la réalisation d'un article textile tridimensionnel selon l'une des revendications 1 et 2, et notamment d'une cagoule, ***caractérisé* en ce que** le haut dudit article est réalisé par reports de mailles successifs, le tricotage se terminant sur une seule aiguille qu'au final on démaille afin de récupérer ledit article.

4. Article textile tridimensionnel (1) obtenu par le procédé selon l'une des revendications 1 à 3 comportant au moins une ouverture (6, 7, 8) à bords jointifs au niveau de sa face latérale, ladite au moins une ouverture étant définie par des bords ou lisières opposés deux à deux, respectivement qualifiés de bords latéraux (6", 7", 8") et de bords inférieur (6', 7', 8') et supérieur, (6"', 7"', 8"') ***caractérisé* en ce que** chacune de la ou des ouvertures (6, 7, 8) présente au niveau de son bord inférieur (6', 7' 8') une chaînette tricotée destinée à rendre indétricotables les mailles constituant la lisière inférieure desdites ouvertures (6, 7, 8), **en ce que** chacune de la ou des ouvertures (6, 7, 8) présente un réseau de mailles indétricotables au niveau de son bord supérieur (6"', 7"', 8"'), et **en ce que** les bords latéraux (6", 7", 8") de la ou des ouvertures (6, 7, 8) sont constitués de rangées continues de mailles solidaires, exemptant ainsi ledit article de tout fil de couture ou de reprise, dans le sens longitudinal comme dans le sens transversal.

## Claims

1. Method for producing a three-dimensional textile item (1) comprising at least one opening (6, 7, 8) with adjoining edges on its lateral side, the edges or selvages defining said opening(s) (6, 7, 8) being opposed two by two and respectively called side edges (6", 7" 8"), lower edge (6', 7', 8'), and top edge (6"', 7"', 8"'), using a knitting machine called a flat knitting machine with two beds, respectively front and back, ***characterized:***
• **in that** it consists of constant half-gauge knitting on the two beds; that is to say, that one needle in two in each bed is actually involved in the formation of the stitches; the other needles intervene only to perform certain operations necessary for the creation of the opening(s),
• and **in that**, to produce the areas of the item with the opening(s), it consists of:
- forming the lower selvage (6', 7', 8') of the opening (6, 7, 8), by knitting a chain over a set number N of needles of the working bed, this number depending on the width desired for the opening, said chain being designed to render this area ravel-proof;
- then, emptying said N needles of their stitch;
- then, forming the side edges (6", 7", 8") of the opening by making a piece of semi-circular alternate knitting on the needles of said working bed other than the N needles on which the chain was knitted, the height of said edges being directly proportional to the number of rows thus knitted;
- transferring the corresponding, half pitch stitches of the nonworking bed onto the said N + 1 empty, full pitch needles of the working bed, after displacement or racking of one of said beds;
- adding, in two stages, a separation yarn on the empty, half pitch needles corresponding to said set number N + 1 of needles of the working bed;
- bringing the transferred, half pitch stitches back to their place over the nonworking bed, so that said stitches and their in-between-stitches are passed around said separation yam, thus providing a temporary connection between the front side and the back side, with said separation yam, with the goal of exerting traction towards the bottom over the front stitches, as the stitches are being formed;
- transferring, after displacement or racking of one of the beds, every other loop of said separation yarn onto the nonworking bed;
- then knitting over these alternate front-back stitches of said separation yam, to form the row of the top selvage (6"', 7"', 8"') of the opening, called the network, in half-gauge 1 and 1 rib;
- then knitting the stitches of the selvage in reverse jersey, then front jersey, to consolidate and improve the aesthetics of the network;
- transferring the back stitches of the network onto the working bed, to come back in half-gauge jersey, or in moss stitch, or in 1 and 1 rib;
- removing said separation yarn to free the opening on the front side from the back side.

2. Method for producing a three-dimensional item as claimed in claim 1, ***characterized* in that** the shape of the side edges (6", 7", 8") of the opening(s) is straight or curved, the creation of the curved shape being achieved by lateral stitch transfers in both directions.

3. Method for producing a three-dimensional item as claimed in claim 1 or 2, and specifically a hood, ***characterized* in that** the top of said item is made by successive stitch transfers, the knitting ending on a single needle, which, at the end, one unravels in order to retrieve said item.

4. Three-dimensional textile item (1) obtained using the method claimed in any of claims 1 to 3, comprising at least one opening (6, 7, 8) with adjoining edges on its lateral side, said opening(s) being defined by edges or selvages opposed two by two, respectively called side edges (6", 7", 8"), lower edge (6', 7', 8'), and top edge (6"', 7"', 8"'); ***characterized* in that** each of the one or more openings (6, 7, 8) has, on its lower edge (6', 7', 8'), a knitted chain designed to render ravel-proof the stitches constituting the lower selvage of said openings (6, 7, 8), **in that** each of the opening(s) (6, 7, 8) has a network of ravel-proof stitches on its top edge (6"', 7"', 8"'), and **in that** the side edges (6", 7", 8") of the opening(s) (6, 7, 8) are constituted of continuous rows of connected stitches, thus freeing said item from any sewing thread or yarn in the finish, in the longitudinal direction as well as in the transversal direction.

## Patentansprüche

1. Verfahren zur Herstellung eines dreidimensionalen textilen Artikels (1), der mindestens eine Öffnung (6, 7, 8) mit aufeinandertreffenden Rändern im Bereich seiner Seitenfläche umfasst, wobei die Ränder oder Randstreifen, welche die mindestens eine Öffnung (6, 7, 8) bilden, einander paarweise entgegengesetzt und jeweils von Seitenrändern (6", 7", 8") und unteren Rändern (6', 7', 8') und oberen Rändern (6"', 7"', 8"') bestimmt sind, das eine Flachstrickmaschine genannte Strickmaschine mit zwei Fonturen, und zwar einer vorderen bzw einer hinteren Fontur einsetzt, **dadurch gekennzeichnet, dass** es darin besteht:
● permanent mit wechselnder Nadeleistellung auf beiden Fonturen zu stricken, d.h., dass eine von zwei Nadeln in jeder Fontur wirklich an der Ausbildung der Maschen teilnimmt, wobei die anderen Nadeln nur dann eingreifen, um bestimmte zur Herstellung der Öffnung/en notwendige Arbeitsabläufe durchzuführen,
● und dass es für die Herstellung der Bereiche des Artikels, welche die Öffnung/en aufweisen, darin besteht:
■ den unteren Randstreifen (6' 7', 8') der Öffnung (6, 7, 8) durch Stricken einer Kette auf einer vorbestimmten Anzahl N von Nadeln der arbeitenden Fontur zu bilden, wobei diese Anzahl von der gewünschten Breite der herzustellenden Öffnung abhängt, wobei die Kette dazu bestimmt ist, diesen Bereich unauftrennbar zu machen;
■ dann die Maschen von den N Nadeln abzunehmen,
■ dann die Seitenränder (6", 7", 8") der Öffnung zu bilden, indem ein halbrundes abwechselndes Stricken der Nadeln der arbeitenden Fontur erfolgt, mit Ausnahme der N Nadeln, in deren Bereich die Kette gestrickt wurde, wobei die Höhe der Ränder direkt proportional zur Anzahl der so gestrickten Reihen ist;
■ die ungeraden Maschen, die der ruhenden Fontur entsprechen, in den Bereich der N+1 leeren geraden Nadeln der arbeitenden Fontur nach der Verschiebung oder nach oben oder unten Fahren einer der Fonturen zu übertragen;
■ einen Trennfaden in zwei Arbeitsgängen in die ungeraden, leeren Nadeln einzufädeln, die der vorbestimmten Anzahl N+1 der Nadeln der arbeitenden Fontur entsprechen;
■ die ungeraden Maschen, die auf die ruhende Fontur übertragen wurden, an ihren Platz zurückzubringen, so dass die Maschen und ihre Zwischenmaschen um den Trennfäden herumgeführt werden, wodurch eine temporäre Verbindung der Vorderseite mit der Rückseite mittels dieses Trennfadens im Hinblick darauf sichergestellt wird, eine Zugwirkung nach unten auf die entstehenden vorderen Maschen auszuüben;
■ nach der Verschiebung oder dem nach oben Fahren einer der Fonturen eine von zwei Schlingen des Trennfadens auf die ruhende Fontur zu übertragen,
■ dann auf diese vorn/hinten abwechselnden Maschen des Trennfadens die Reihe, die Netz genannt wird, in Rechts-Rechts-Bindung vom oberen Randstreifen (6"', 7"', 8"') der Öffnung mit anderer Nadeleinstellung anzustricken;
■ eine hintere und dann eine vordere Jerseybindung anschließend an die Randstreifenmaschen herzustellen, um das Netz zu verfestigen und ästhetisch ansprechender zu machen;
■ die hinteren Maschen des Netzes auf' die arbeitende Fontur zurückzubringen, um zu einer Jerseybindung mit anderer Nadeleinstellung oder Bauschstichbindung oder Rechts-Rechts-Bindung zurückzukommen;
■ den Trennfaden herauszuziehen, um die Öffnung der Vorderseite von der Rückseite freizusetzen

2. Verfahren zur Herstellung eines dreidimensionalen textilen Artikels nach Anspruch 1, **dadurch gekennzeichnet, dass** die Form der Seitenränder (6", 7", 8") der Öffnung/en gerade oder gekrümmt ist, wobei die Herstellung der gekrümmten Form dann durch Abnehmen der seitlichen Maschen in beiden Richtungen erfolgt

3. Verfahren zur Herstellung eines dreidimensionalen textilen Artikels nach einem der Ansprüche 1 oder 2 und insbesondere einer Haube, **dadurch gekennzeichnet, dass** das Oberteil des Artikels durch Abnehmen aufeinanderfolgender Maschen hergestellt wird, wobei der Strickvorgang auf einer einzigen Nadel zu Ende geht, von der man schließlich die Masche abnimmt, um den Artikel zu verwerten

4. Dreidimensionaler textiler Artikel (1), der durch das Verfahren nach einem der Ansprüche 1 bis 3 erhalten wird, und der mindestens eine Öffnung (6, 7, 8) mit aufeinandertreffenden Rändern im Bereich seiner Seitenfläche umfasst, wobei die Ränder oder Randstreifen, welche die mindestens eine Öffnung (6, 7, 8) bilden, einander paarweise entgegengesetzt und jeweils von Seitenrändern (6", 7", 8") und unteren Rändern (6', 7', 8') und oberen Rändern (6"', 7"', 8"') bestimmt sind, **dadurch gekennzeichnet, dass** die Öffnung/en (6, 7, 8) jeweils im Bereich ihres unteren Rands (6', 7', 8') eine gestrickte Kette aufweist/aufweisen, die dazu bestimmt ist, die Maschen, die den unteren Randstreifen der Öffnung/en (6, 7, 8) bilden, unauftrennbar zu machen, dass die Öffnung/en (6, 7, 8) jeweils im Bereich ihres oberen Rands (6"', 7"', 8"') ein Netz von unauftrennbaren Maschen aufweist/aufweisen, und dass die Seitenränder (6", 7", 8") der Öffnung/en (6, 7, 8) aus durchgehenden Reihen fest miteinander verbundener Maschen bestehen, wodurch der Artikel in der Längs- wie auch der Querrichtung frei von jedem Naht- oder Anstrickfaden bleibt
